# EUROPÄISCHE PATENTSCHRIFT

(11) **EP 1 605 807 B1**
(45) Veröffentlichungstag und Bekanntmachung des Hinweises auf die Patenterteilung: **11.10.2006**
(21) Anmeldenummer: 04721489.5
(22) Anmeldetag: 18.03.2004
(51) Int. Cl.: A47K 11/10

(54) **VORRICHTUNG ZUR ABGABE WENIGSTENS EINER WASSERLÖSLICHEN WIRKSUBSTANZ AN EINE REINIGUNGSBÜRSTE**
DEVICE FOR DISPENSING AT LEAST ONE WATER-SOLUBLE ACTIVE SUBSTANCE ONTO A CLEANING BRUSH
DISPOSITIF DELIVRANT AU MOINS UNE SUBSTANCE SOLUBLE DANS L'EAU A UNE BROSSE DE NETTOYAGE

(30) Priorität: 27.03.2003 DE 10313777
(43) Veröffentlichungstag der Anmeldung: 21.12.2005
(73) Patentinhaber: Henkel Kommanditgesellschaft auf Aktien, 40589 Düsseldorf (DE)
(72) Erfinder: JANSCHUK, Theo, 40625 Düsseldorf (DE); MÜHLHAUSEN, Hans-Georg, 40597 Düsseldorf (DE); KURANDT, Daniela, 40211 Düsseldorf (DE); MENKE, Ronald, 40822 Mettmann (DE); PRAUS, Gerd, 47807 Krefeld (DE)
(86) Internationale Anmeldenummer: PCT/EP2004/002794
(87) Internationale Veröffentlichungsnummer: WO 2004/084697

(56) Entgegenhaltungen:
- EP-A- 1 087 067
- DE-A- 19 820 981
- FR-A- 2 827 753

## Beschreibung

Die Erfindung betrifft eine Vorrichtung für die Abgabe wenigstens einer wasserlöslichen Wirksubstanz an eine Reinigungsbürste, insbesondere zur Toilettenreinigung, mit einem Aufnahmeelement, in dem die Wirksubstanz angeordnet ist und welches ein für die lösbare Befestigung am Bürstenstiel der Reinigungsbürste ausgebildetes Halterungselement aufweist.

Aus DE 100 26 522 A1 ist eine Vorrichtung zur dosierten Abgabe von Reinigungsmittel an eine Reinigungsbürste, insbesondere zur Toilettenreinigung, mit einem Produktbehältnis für das Reinigungsmittel bekannt, wobei das Produktbehältnis zur lösbaren Befestigung am Bürstenstiel der Reinigungsbürste ausgebildet ist und wenigstens einen eindrückbaren Seitenwandbereich und eine unterseitige Austrittsöffnung aufweist, welche bei Druckausübung auf den eindrückbaren Seitenwandbereich öffnet. Zur Produktabgabe- und -benetzung des Borstenkopfes der Reinigungsbürste ist bei dieser Vorrichtung unabhängig von weiteren Elementen lediglich eine äußere Druckausübung auf das Produktbehältnis notwendig, was z.B. dadurch erfolgen kann, dass der Benutzer die Reinigungsbürste mit daran befestigtem Produktbehältnis im Bereich des Produktbehältnisses seitlich gegen den oberen Toilettenschüsselrand drückt. Dabei ist das Produktbehältnis mit einem Halterungselement versehen, welches vorzugsweise als Klemmelement mit mehreren Spreizfederlaschen ausgebildet ist, was es ermöglicht, die Vorrichtung an unterschiedliche Bürstenstieldurchmesser anzupassen, d.h. universell für verschiedene Reinigungsbürsten einzusetzen. Die Vorrichtung hat sich zwar bewährt, setzt allerdings voraus, dass der Benutzer auch tatsächlich Druck auf das Produktbehältnis ausübt, damit die flüssige Wirksubstanz austritt und in den Bereich des Borstenkopfes gelangt. Ferner ist diese bekannte Vorrichtung nur für flüssige Wirksubstanzen geeignet.

Eine gattungsgemäße Vorrichtung ist aus WO 02/09567 A1 bekannt. Diese Vorrichtung weist ein vorzugsweise als Ring ausgeführtes Aufnahmeelement auf, das an den Bürstenstiel einer Reinigungsbürste angeklemmt wird. Auf diesem Aufnahmeelement ist die Wirksubstanz angeordnet, welche in geeigneter Weise am Aufnahmeelement befestigt wird. Diese Vorrichtung ist grundsätzlich für verschiedene Wirksubstanzen geeignet, insbesondere auch für feste, gelförmige und/oder granulatförmige. Die Handhabung dieser Vorrichtung ist jedoch nicht befriedigend, da vom Anwender die Wirksubstanz am Aufnahmeelement zu befestigen ist, was bedeutet, dass der Anwender die Wirksubstanz selbst anfassen muss, was unakzeptabel ist. Von wesentlichem Nachteil ist darüber hinaus, dass keine dosierte Produktabgabe erfolgen kann, da nach dem Einführen der Reinigungsbürste in das Toilettenbecken bei einem Spülvorgang oder bei einem Eintauchen in den Toilettensumpf, die gesamte Wirksubstanz von Wasser überspült wird. Dadurch läßt sich eine dosierte Wirksubstanzabgabe nicht erreichen.

Die FR 2 827 753 offenbart eine Toilettenreinigungsbürste mit integriertem Desinfektionssystem. Die Toilettenreinigungsbürste umfasst ein an dem Ende des Handgriffs angebrachtes Reservoir für die Desinfektionslösung, das über den hohlen Bürstenstiel mit dem ebenfalls hohlen Bürstenkopf in Verbindung steht. Die Desinfektionslösung gelangt nach Betätigung eines Hebels in den Bürstenkopf und von dort aus über Öffnungen in am Bürstenkopf vorgesehene Vorsprünge.

Die DE 198 20 981 A1 beschreibt einen Reiniger für in einem Behälter befindliche Toilettenbürsten, wobei ein Einsatz mit flüssigem oder festem, langsam selbständig verdunstendem Desinfektionsmittel in dem Behälter zur Aufbewahrung der Bürste oder in einem mit diesem über eine Innenbelüftung verbundenen Nebenraum herausnehmbar angeordnet ist. Der Behälter ist bei eingesetzter Bürste von einem am Stiel der Bürste angebrachten Schirm oder von einem seitlich abgewinkelten Bürstenkörper abgedichtet.

Aufgabe der Erfindung ist es, eine gattungsgemäße Vorrichtung so zu verbessern, dass deren Handhabung vereinfacht und eine möglichst genau dosierte Produktabgabe erreicht wird.

Diese Aufgabe wird mit einer Vorrichtung der eingangs bezeichneten Art erfindungsgemäß dadurch gelöst, dass das Aufnahmeelement für die Wirksubstanz als in Gebrauchslage geschlossenes Produktbehältnis ausgebildet ist, welches oberseitig eine Mehrzahl von ersten Öffnungen und unterseitig eine Mehrzahl von zweiten Öffnungen derart aufweist, dass eine vorbestimmte Wassermenge in das Produktbehältnis zum Auflösen eines Teils der darin angeordneten Wirksubstanz eintreten kann, und dass das Halterungselement in einer seitlichen schlitzförmigen Aussparung des Produktbehältnisses angeordnet ist.

Die Vorrichtung weist somit ein geschlossenes Produktbehältnis auf, in dem die Wirksubstanz angeordnet ist. Der Anwender selbst kommt nicht mit der Wirksubstanz in Kontakt, da die Wirksubstanz von außen nicht zugänglich ist, sondern sich innerhalb des Produktbehältnisses befindet. Die Vorrichtung kann somit auf leicht handhabbare Weise einfach an den Bürstenstiel einer Reinigungsbürste angeklemmt werden. Durch die Gestaltung des Produktbehältnisses mit ersten und zweiten Öffnungen an der Ober- bzw. Unterseite ist es möglich, in Abstimmung mit der jeweils gewählten Wirksubstanz eine weitgehend genau dosierte Produktabgabemenge einzustellen, da sowohl die Anzahl als auch die Größe der Öffnungen so gewählt werden kann, dass bei einem Spülvorgang im Toilettenbecken eine vorbestimmbare Wassermenge in das Produktbehältnis eintritt, einen Teil der Wirksubstanz auflöst und mit der gelösten Wirksubstanz aus dem Produktbehättnis austritt. Gleichermaßen kann die Vorrichtung auch so betätigt werden, dass die Reinigungsbürste in den Sumpf des Toilettenbeckens gedrückt wird, wobei dann Wasser durch die zweiten unteren Öffnungen in das Produktbehältnis eintritt und eine Wirksubstanzmenge löst.

Neben der Ausgestaltung des Produktbehältnisses mit der Anzahl und Anordnung der Öffnungen nehmen auch die Zusammensetzung, die Gestalt sowie die Herstellung der Wirksubstanz Einfluss auf die genaue Dosierung und die Geschwindigkeit der Produktabgabe. So kann bei stückförmigen Duft- und Reinigungsprodukten ein höherer Druck beim Verpressen dieser Stücke zu einer geringeren Löslichkeit führen, wodurch eine langsamere Produktabgabe bewirkt wird. Werden dagegen kleinere Reinigungsmittelstücke eingesetzt oder wird das Mittel in Form eines Granulates eingesetzt, so liegt eine wesentlich größere Oberfläche vor, wodurch auch die Abspülgeschwindigkeit erhöht wird.

Reinigungsmittelblöcke mit gleichmäßiger Abspülrate sind bereits aus dem europäischen Patent EP 0 268 967 B1 bekannt. Die in dieser Schrift beschriebenen Kombinationen von Wirkstoffen in den dort genannten Mengenverhältnissen können auch im Sinne der vorliegenden Erfindung eingesetzt werden. Auch die in EP 0 167 085 B1 genannten Reinigungsmittelstücke sind im Sinne dieser Erfindung einsetzbar.

Die zum Einsatz in einem erfindungsgemäßen Produktbehältnis geeignete Wirksubstanz kann einen oder mehrere der im folgenden genannten Inhaltsstoffe enthalten:

Als Tenside können Tenside aus allen bekannten Klassen, also anionische, nichtionische, kationische und amphotere Tenside eingesetzt werden. Vorzugsweise werden jedoch anionische und/ oder nichtionische Tenside verwendet. Durch die Wahl geeigneter Tenside kann wiederum Einfluß auf das Auflöseverhalten der Wirksubstanz genommen werden.

Für stückförmige Wirksubstanzen haben sich anionische Tenside und unter diesen wiederum die Monoalkylsulfat-Natriumsalze als besonders geeignet herausgestellt. Es handelt sich hierbei um die Mononatriumsalze von Schwefelsäuremonoestern langkettiger, vorzugsweise unverzweigter Alkohole natürlichen oder synthetischen Ursprungs. Besonders bevorzugt sind hierbei die Abkömmlinge von Fettalkoholen und unter diesen wiederum das Kokosalkylsulfat und das Laurylsulfat. Der Einsatz ethoxylierter Fettalkoholsulfate ist ebenfalls möglich. Zu den weiteren geeigneten Aniontensiden zählen insbesondere die Alkylbenzolsulfonate.

Gelförmige Wirksubstanzen enthalten vorzugsweise nichtionische Tenside. Unter diesen sind insbesondere geeignet die Anlagerungsprodukte von Ethylenoxid (EO) an langkettige aliphatische Alkohole mit 12-18 C-Atomen. Weiterhin können auch Alkylpolyglykoside als Bestandteile erfindungsgemäßer Wirksubstanzen eingesetzt werden.

Zur Verhinderung von Kalksteinablagerungen und zum Entfernen alter Beläge in Toilettenschüsseln können als weitere Bestandteile der Wirksubstanz auch Säuren eingesetzt werden. Beispiele für geeignete Säuren sind Citronensäure, Äpfelsäure, Bernsteinsäure, Gluconsäure oder Amidosulfonsäure. Diese Säuren können weiterhin auch in Form ihrer Salze, insbesondere in Form ihrer Alkalisalze, eingesetzt werden.

Weiterhin können auch wasserlösliche Farbstoffe enthalten sein. Vorzugsweise werden solche Farbstoffe eingesetzt, die nicht vorzeitig aus der Wirksubstanz hinausdiffundieren.

Vorzugsweise sollen die Wirksubstanzen neben einer Reinigungswirkung auch eine Duftwirkung besitzen. Daher enthalten besonders bevorzugte Zusammensetzungen auch Parfüm. Hierbei ist insbesondere zu beachten, daß bei festen Reinigungsprodukten durch die Abnahme der Oberfläche im Verlauf der Anwendungsdauer dieser Produkte der Dufteindruck nachlassen kann. Diese unerwünschte Erscheinung kann dadurch umgangen werden, dass, analog zum Gegenstand des europäischen Patents EP 0 791 047 B1, ein Reinigungsmittetstück mit einem Kern verwendet wird, der eine höhere Konzentration an Duftstoff enthält. Durch diese höhere Konzentration wird die durch die geringere Oberfläche verringerte Duftstoffabgabe weitgehend kompensiert, so dass der Verbraucher keinen nachlassenden Dufteindruck wahrnimmt.

Gelförmige Verdickungsmittel enthalten ein Verdickungsmittel zur Einstellung der gewünschten Viskosität. Als solches werden vorzugsweise die aus dem Stand der Technik als Gelbildner bekannten Polysaccharide eingesetzt, beispielsweise Xanthan Gum. Durch Art und Menge des eingesetzten Verdickungsmittels kann neben der Viskosität auch Einfluss auf die Abspülbarkeit des Mittels genommen werden.

Neben den genannten Stoffen können auch alle Substanzen verwendet werden, die auch bisher zur Herstellung von Reinigungsmittelstücken für Spültoiletten verwendet wurden, beispielsweise Desinfektionsmittel, Bleichmittel, Enzyme oder Komplexbildner. Hierzu wird auf den umfangreichen Stand der Technik verwiesen.

In bevorzugter Ausgestaltung ist vorgesehen, dass das Produktbehältnis oberseitig eine obere Wandfläche aufweist, in welcher die ersten Öffnungen vorgesehen sind, wobei das Verhältnis der Gesamtfläche der ersten Öffnungen zur Gesamtfläche der oberen Fläche zwischen 20 und 50 %, vorzugsweise zwischen 25 und 40 %, liegt. Dabei weist das Produktbehältnis bevorzugt unterseitig eine untere Wandfläche auf, in welcher die zweiten Öffnungen vorgesehen sind, wobei das Verhältnis der Gesamtfläche der zweiten Öffnungen zur Gesamtfläche der unteren Fläche zwischen 20 und 80 %, vorzugsweise zwischen 45 und 55 %, liegt. Durch Abstimmung der Eigenschaften der jeweils eingesetzten Wirksubstanz und des Flächenanteils der ersten und zweiten Öffnungen ist es möglich, zu gewährleisten, dass auch für einen längeren Zeitraum am jeweiligen Einsatzort der Vorrichtung eine weitgehend gleichmäßige Wirkstoffabgabe, d.h. Schaumbildung und/oder bei Duftfreisetzung erfolgt.

In konstruktiv besonders bevorzugter Ausgestaltung ist vorgesehen, dass das Produktbehältnis aus einem Oberteil und einem Unterteil besteht. Bevorzugt läßt sich das Produkbehältnis im Kunststoffspritzgießverfahren herstellen.

Das Produktbehältnis kann zweiteilig sein, bevorzugt ist es aber einteilig ausgebildet, d.h. Ober- und Unterteil sind dann bevorzugt über Filmscharniere und Rastelemente miteinander verbunden. Die Wirksubstanz wird bei geöffnetem Oberteil eingesetzt bzw. eingefüllt, anschließend wird das Oberteil geschlossen und das gefüllte und geschlossene Produktbehältnis kann dann in eine Verkaufsverpackung eingesetzt werden.

Um eine möglichst einfache Handhabung, nämlich ein einfaches seitliches Anklemmen am Bürstenstiel der Reinigungsbürste zu ermöglichen, ist bevorzugt vorgesehen, dass das Produktbehältnis zur Befestigung am Bürstenstiel und zur Aufnahme des Halterungselementes eine seitliche schlitzförmige Aussparung aufweist. Das Halterungselement selbst kann entweder in geeigneter Weise am Produktbehältnis befestigt oder einteilig mit diesem ausgebildet sein.

Bevorzugt geht die seitliche Aussparung unterseitig in eine erweiterte zylindrische Ausnehmung über. Dies ermöglicht es, dass die Vorrichtung bei nahezu allen Reinigungsbürstentypen unmittelbar oberhalb der Borsten angeordnet werden kann, da der üblicherweise gegenüber dem Bürstenstiel erweiterte obere zylindrische Teil des Borstenkopfes dann in der Ausnehmung aufgenommen werden kann.

Da das Produktbehältnis geschlossen ausgebildet ist, kann die Wirksubstanz grundsätzlich beliebig ausgestaltet sein, sie kann beispielsweise fest bzw. stickförmig, granulat- oder gelförmig ausgebildet sein.

### Beispiele für Wirksubstanzen:

Sofern nicht anders angegeben, wurden die anionischen Tenside in den angeführten Zusammensetzungen in Form der Natriumsalze eingesetzt. Folgende Abkürzungen werden in den Beispielen verwendet:
- FAS: Fettalkoholsulfat
- EO: Ethylenoxid
- LAS: lineares Alkylbenzolsulfonat.

### Rezeptur-Beispiel 1: stickförmiges Duft- und Reinigungsprodukt

12,0 % C12-FAS-Granulat
12,0 % C12-FAS-Pulver
26,5 % Talgalkohol-25 EO
2,0 % Cellulose
38,0 % Natriumsulfat
4,0 % Tri-Natrium-citrat-2-Hydrat
0,5 % Salicylsäure
5,0 % Citrusparfüm
0,003 % Farbstoff,

| | |
|---|---|
| Produktreichweite (interner Tauchtest) - | 2240 Hübe |
| Schaumvermögen (Wagner-Test) | - 440 cm³, |

### Rezeptur-Beispiel 2: stickförmiges Duft- und Reinigungsprodukt

12,0 % C12-AS-Granulat
12,0 % C12-FAS-Pulver
22,5 % Talgalkohol-25 EO
2,0 % Cellulose
38,0 % Natriumsulfat
8,0 % Tri-Natrium-citrat-2-Hydrat
0,5 % Salicylsäure
5,0 % Citrusparfüm
0,003 % Farbstoff,

| | |
|---|---|
| Produktreichweite (interner Tauchtest) - | 1760 Hübe |
| Schaumvermögen (Wagner-Test) | - 380 cm³, |

### Rezeptur-Beispiel 3: stickförmiges Duft- und Reinigungsprodukt

12,0 % C12-FAS-Granulat
12,0 % C12-FAS-Pulver
20,5 % Talgalkohol-25 EO
2,0 % Cellulose
38,0 % Natriumsulfat
8,0 % Tri-Natrium-citrat-2-Hydrat
0,5 % Salicylsäure
7,0 % Citrusparfüm
0,003 % Farbstoff,

| | |
|---|---|
| Produktreichweite (interner Tauchtest) - | 1350 Hübe |
| Schaumvermögen (Wagner-Test) | - 400 cm³, |

### Rezeptur-Beispiel 4: stickförmiges Duft- und Reinigungsprodukt

12,0 % C12-FAS-Granulat
12,0 % C12-FAS-Pulver
30,0 % Talgalkohol-25 EO
2,0 % Cellulose
20,5 % Natriumsulfat
15,0 % Citronensäure-1-Hydrat
0,5 % Salicylsäure
8,0 % Citrusparfüm
0,003 % Farbstoff,

| | |
|---|---|
| Produktreichweite (interner Tauchtest) - | 2550 Hübe |
| Schaumvermögen (Wagner-Test) | - 360 cm³, |

### Rezeptur-Beispiel 5: stickförmiges Duft- und Reinigungsprodukt

25,0 % LAS-Pulver
27,5 % Talgalkohol-25 EO
5,0 % Cellulose
22,0 % Natriumsulfat
15,0 % Tri-Natrium-citrat-2-Hydrat
0,5 % Salicylsäure
5,0 % Citrusparfüm
0,003 % Farbstoff,

| | |
|---|---|
| Produktreichweite (interner Tauchtest) - | 2010 Hübe |
| Schaumvermögen (Wagner-Test) | - 380 cm³, |

### Rezeptur-Beispiel 6: stickförmiges Duft- und Reinigungsprodukt

35,0 % LAS-Pulver
27,5 % C12-FAS-Pulver
10,0 % Natrium-dichlorisodyanurat-2-Hydrat
22,5 % Natriumsulfat
5,0 % Citrusparfüm

| | |
|---|---|
| Produktreichweite (interner Tauchtest) - | 2300 Hübe |
| Schaumvermögen (Wagner-Test) | - 430 cm³, |

### Rezeptur-Beispiel 7: granulatförmiges Duft- und Reinigungsprodukt

12,0 % C12-FAS-Granulat
12,0 % C12-FAS-Pulver
18,0 % Talgalkohol-25 EO
2,0 % Cellulose
38,0 % Natriumsulfat
5,0 % Tri-hatrium-citrat-2-Hydrat
5,0 % Kokosfettsäuremonoethanolamid
8,0 % Citrusparfüm
0,003 % Farbstoff,
zylindriges Granulat (Durchmesser 5 mm, Höhe 4 - 8 mm),

### Rezeptur-Beispiel 8: gelförmiges Duft- und Reinigungsprodukt

25,0 % gehärtetes Rizinusöl-60 EO
50,0 % C12/14-Fettalkohol-2-EO-sulfat, Natriumsalz
8,0 % pyrogene Kieselsäure
8,0 % Citrusparfüm
0,015 % Farbstoff
add. 100,0 % Wasser,
Viskosität, 20□ (Brookfield, LV-DV II+, Spindel 25, 1 RPM)-> 200.000 mPa.s,

### Rezeptur-Beispiel 9: gelförmiges Duft- und Reinigungsprodukt

7,0 % C12/14-Fettalkohol-2-EO-sulfat, Natriumsalz
6,3 % C8/10-Alkylpolyglucosid DP 1,5
3,0 % Ethanol, 1 % MEK vergällt
1,1 % Citronensäure-1-Hydrat
2,3 % Xanthan-Verdicker
0,2 % Natriumchlorid
5,7 % Citrusparfüm
0,015 % Farbstoff
0,05 % Konservierungsmittel
add. 100,0 % Wasser,
Viskosität, 20□ (Brookf., LV-DV II+, Spindel 25, 1 RPM) - 140.000-180.000 MPa.s.

Die Erfindung ist nachstehend anhand der Zeichnung beispielhaft näher erläutert. Diese zeigt in
- Fig. 1: in perspektivischer Darstellung eine an einer Reinigungsbürste befestigte erfindungsgemäße Vorrichtung,
- Fig. 2: eine Draufsicht auf ein geöffnetes Produktbehältnis der Vorrichtung und in
- Fig. 3: eine Seitenansicht der Fig. 1, teilweise im Schnitt.

Eine Vorrichtung zur Abgabe wenigstens einer wasserlöslichen Wirksubstanz an eine Reinigungsbürste weist ein Produktbehältnis 1 und eine in diesem angeordnete Wirksubstanz auf, die unterschiedlich ausgebildet sein kann, wozu auf die vorstehenden Rezeptur-Beispiele Bezug genommen wird.

Die in den Zeichnungen dargestellte Vorrichtung eignet sich besonders gut für eine Wirksubstanz gemäß Rezeptur-Beispiel 1.

Das Produktbehältnis 1 der Vorrichtung ist in Gebrauchslage geschlossen, innerhalb des geschlossenen Produktbehältnisses 1 ist eine Aufnahmekammer gebildet, in welcher die nicht dargestellte Wirksubstanz aufgenommen ist. Das Produktbehältnis 1 weist oberseitig eine obere Wandfläche 2 auf, in welcher eine Mehrzahl von ersten Öffnungen 3 vorgesehen sind. Ferner weist das Produktbehältnis 1 unterseitig eine untere Wandfläche 4 auf, in welcher eine Mehrzahl von zweiten Öffnungen 5 vorgesehen sind. Dabei sind beim Ausführungsbeispiel die ersten Öffnungen 3 sichelförmig und die zweiten Öffnungen 5 langlochförmig ausgebildet. Diese geometrischen Formen haben sich als besonders günstig erwiesen.

Das Produktbehältnis 1 besteht bevorzugt aus einem die obere Wandfläche 2 aufweisenden Oberteil 6 und einem die untere Wandfläche 4 aufweisenden Unterteil 7, die jeweils halbschalenförmig ausgebildet und einteilig miteinander verbunden sind. Dazu sind sie über Filmscharniere 8 aneinander angelenkt und weisen korrespondierende Rastelemente 9, 10 auf.

Nach der Eingabe der Wirksubstanz werden das Oberteil 6 und das Unterteil 7 zusammengeschwenkt und miteinander mit Hilfe der Rastelemente 9, 10 arretiert, so dass ein in Gebrauchslage geschlossenes Produktbehältnis 1 zur Verfügung steht, so wie dies in den Fig. 1 und 3 dargestellt ist.

Das Produktbehältnis 1 weist eine seitliche schlitzförmige Aussparung 11 auf, derart, dass das Produktbehältnis 1 von oben gesehen C- bzw. U-förmig ist. Diese Aussparung 11 dient zur Aufnahme eines allgemein mit 12 bezeichneten Halterungselementes, welches in die Aussparung 11 eingesetzt oder auch einteilig mit dem Produktbehältnis 1 ausgebildet sein kann. Dieses Halterungselement 12 weist beim Ausführungsbeispiel einen oberen Klemmring 12a und einen unteren Klemmring 12b auf, welche zur Aussparung 11 hin geschlitzt und aufspreizbar ausgebildet sind und ein seitliches Anklemmen an einen Bürstenstiel 13 einer Reinigungsbürste ermöglichen. Von dieser Reinigungsbürste ist darüber hinaus noch ein Borstenkopf 14 mit Reinigungsborsten 15 dargestellt, der Borstenkopf 14 ist dabei annähernd zylindrisch ausgebildet und weist einen größeren Durchmesser auf als der Bürstenstiel 13.

Um die Vorrichtung genau oberhalb des Borstenkopfes 14 anordnen zu können, geht die seitliche Aussparung 11 des Produktbehältnisses 1 unterseitig in eine erweiterte zylindrische Ausnehmung 16 über.

Nach der Befestigung der Vorrichtung an einer Reinigungsbürste durch entsprechendes Anklemmen bzw. Anclipsen am Bürstenstiel 13 gibt es zwei Möglichkeiten, Wirksubstanz aus dem Produktbehältnis 1 zu lösen und abzugeben. Wird die Reinigungsbürste mit der Vorrichtung in ein Toilettenbecken eingeführt und die Toilettenspülung betätigt, dringt Spülwasser von oben durch die ersten Öffnungen 3 in das Produktbehältnis 1 ein und löst eine bestimmte Menge Wirksubstanz, welche durch die unteren zweiten Öffnungen 5 austritt und an die Borsten 15 abgegeben wird. Alternativ ist es auch möglich, die Reinigungsbürste mit der daran befindlichen Vorrichtung in den Toilettensumpf zu drücken. Hierbei dringt Wasser von unten durch die unteren zweiten Öffnungen 5 in das Produktbehältnis 1 ein.

Das beschriebene Ausführungsbeispiel eignet sich bevorzugt für eine Wirksubstanz gemäß Rezeptur-Beispiel 1. Für andere Wirksubstanzen sind selbstverständlich Abwandlungen problemlos möglich. Dies betrifft in erster Linie die Art, Anordnung und Größe der Öffnungen 3, 5.

Die dargestellte Vorrichtung ist zum einmaligen Gebrauch bestimmt. Sie kann aber problemlos auch so gestaltet werden, dass sie mehrmals verwendet werden kann, derart, dass das Produktbehältnis 1 wieder (teilweise) zu öffnen ist und Wirksubstanz nachgefüllt werden kann.

## Patentansprüche

1. Vorrichtung für die Abgabe wenigstens einer wasserlöslichen Wirksubstanz an eine Relnigungsbürate. Insbesondere zur Toilettenreinigung, mit einem Aufnahmeelement, in dem die Wirksubstanz angeordnet Ist und welches ein für die lösbare Befestigung am Bürstenstiel der Reinigungsbürste ausgebildetes Halterungselement aufweist,
**dadurch gekennzeichnet,**
**dass** das Aufnahmeelement für die Wirksubstanz als in Gebrauchslage geschlossenes Produktbehältnis (1) ausgebildet ist, welches oberseitig eine Mehrzahl von ersten Öffnungen (3) und unterseitig eine Mehrzahl von zweiten Öffnungen (5) derart aufweist, dass eine vorbestimmte Wassermenge in das Produktbehältnis (1) zum Auflösen eines Teils der darin angeordneten Wirksubstanz eintreten kann, und dass das Halterungselement in einer seitlichen schlitzförmigen Aussparung (11) des Produktbehältnisses angeordnet ist.

2. Vorrichtung nach Anspruch 1,
**dadurch gekennzeichnet,**
**dass** das Produktbehältnis (1) oberseitig eine obere Wandfläche (2) aufweist, in welcher die ersten Öffnungen (3) vorgesehen sind, wobei das Verhältnis der Gesamtfläche der ersten Öffnungen (3) zur Gesamtfläche der oberen Fläche (2) zwischen 20 und 50 %, vorzugsweise zwischen 25 und 40 %, liegt.

3. Vorrichtung nach Anspruch 1 oder 2,
**dadurch gekennzeichnet,**
**dass** das Produktbehältnis (1) unterseitig eine untere Wandfläche (4) aufweist, in welcher die zweiten Öffnungen (5) vorgesehen sind, wobei das Verhältnis der Gesamtfläche der zweiten Öffnungen (5) zur Gesamtfläche der unteren Fläche (4) zwischen 20 und 80 %, vorzugsweise zwischen 45 und 55 %, liegt.

4. Vorrichtung nach Anspruch 1 oder einem der folgenden,
**dadurch gekennzeichnet,**
**dass** das Produktbehältnis (1) aus einem Oberteil (6) und einem Unterteil (7) besteht.

5. Vorrichtung nach Anspruch 4,
**dadurch gekennzeichnet,**
**dass** das Ober- und das Unterteil (6,7) einteilig ausgebildet sind und über Filmscharniere (8) und Rastelemente (9,10) miteinander verbunden sind.

6. Vorrichtung nach Anspruch 1 oder einem der folgenden,
**dadurch gekennzeichnet,**
**dass** das Produktbehältnis (1) zur Befestigung am Bürstenstiel (13) und zur Aufnahme des Halterungselementes (12) eine seitliche schlitzförmige Aussparung (11) aufweist.

7. Vorrichtung nach Anspruch 6,
**dadurch gekennzeichnet,**
**dass** die seitliche Aussparung (11) unterseitig in eine erweiterte zylindrische Ausnehmung (16) übergeht.

8. Vorrichtung nach Anspruch 1 oder einem der folgenden,
**dadurch gekennzeichnet,**
**dass** die Wirksubstanz fest, granulat- oder gelförmig ausgebildet ist.

## Claims

1. Device for applying at least one water-soluble active substance to a cleaning brush, more particularly for cleaning lavatories, comprising a holding element in which the active substance is accommodated and which comprises a mounting element for removable attachment to the handle of the cleaning brushing, **characterized in that** the holding element for the active substance is in the form of a product container (1) which is closed in the in-use position and which is formed on top with a plurality of first openings (3) and underneath with a plurality of second openings (5) so that a predetermined quantity of water can enter the product container (1) for dissolving part of the active substance accommodated therein, and **in that** the mounting element in disposed in a slot (11) in the side of the product container.

2. Device as claimed in claim 1, **characterized in that**, at its upper end, the product container (1) comprises an upper wall surface (2) in which the first openings (3) are provided, the ratio of the total surface area of the first openings (3) to the total surface area of the upper surface (2) being between 20 and 50% and preferably between 25 and 40%.

3. Device as claimed in claim 1 or 2, **characterized in that**, underneath, the product container (1) comprises a lower wall surface (4) in which the second openings (5) are provided, the ratio of the total surface area of the second openings (5) to the total surface area of the lower surface (4) being between 20 and 80% and preferably between 45 and 55%,

4. Device as claimed in claim 1 or any of the following claims, **characterized in that** the product container (1) consists of an upper part (6) and a lower part (7).

5. Device as claimed in claim 4, **characterized in that** the upper and lower parts (6,7) are formed in one piece and are joined together by film hinges (8) and press-fit elements (9,10).

6. Device as claimed in claim 1 or any of the following claims, **characterized in that** the product container (1) has a lateral slot (11) for attachment to the brush handle (13) and for receiving the mounting element (12).

7. Device as claimed in claim 6, **characterized in that** the slot (11) merges underneath into a widened cylindrical opening (16).

8. Device as claimed in claim 1 or any of the following claims, **characterized in that** the active substance is solid, granular or gel-like.

## Revendications

1. Dispositif d'application d'au moins une substance active hydrosoluble sur un balai de nettoyage, destiné en particulier au nettoyage des toilettes, comprenant un élément récepteur dans lequel est disposé la substance active et qui présente un élément de fixation formé de façon amovible sur le manche du balai de nettoyage, **caractérisé en ce que** l'élément récepteur de la substance active est conçu sous forme de conteneur de produit (1) fermé en position d'utilisation, qui présente, sur sa face supérieure, une multitude de premiers orifices (3) et sur sa face inférieure, une multitude de seconds orifices (5) qui sont disposés de façon à permettre la pénétration d'une quantité d'eau prédéterminée dans le conteneur de produit (1) afin de libérer une partie de la substance active qui s'y trouve, et que l'élément de fixation se trouve dans une fente latérale (11) du conteneur de produit.

2. Dispositif selon la revendication 1, **caractérisé en ce que** le conteneur de produit (1) présente, sur sa face supérieure, une paroi (2) supérieure dans laquelle sont prévus les premiers orifices (3), le rapport de la surface totale des premiers orifices (3) à la surface totale de la face supérieure (2) étant comprise entre 20 et 50 %, de préférence entre 25 et 40 %.

3. Dispositif selon la revendication 1 ou 2, **caractérisé en ce que** le conteneur de produit (1) présente, sur sa face inférieure, une paroi inférieure (4) dans laquelle sont prévues les seconds orifices (5), le rapport de la surface totale des seconds orifices (5) à la surface totale de la face inférieure (4) étant comprise entre 20 et 80 %, de préférence entre 45 et 55 %.

4. Dispositif selon la revendication 1 ou l'une quelconque des suivantes, **caractérisé en ce que** le conteneur de produit (1) est constitué d'une partie supérieure (6) et d'une partie inférieure (7).

5. Dispositif selon la revendication 4, **caractérisé en ce que** les parties supérieure et inférieure (6, 7) forment un ensemble unique en étant liées entre elles par des charnières de film (8) et des éléments de crantage (9, 10).

6. Dispositif selon la revendication 1 ou l'une quelconque des suivantes, **caractérisé en ce que** le conteneur de produit (1) présente une fente latérale (11) destinée à la fixation sur le manche (13) du balai et pour la réception des éléments de fixation (12).

7. Dispositif selon la revendication 6, **caractérisé en ce que** la fente latérale (11) se prolonge vers le bas en un orifice (16) cylindrique élargi.

8. Dispositif selon la revendication 1 ou l'une quelconque des suivantes, **caractérisé en ce que** la substance active se trouve sous forme solide, de granulat ou de gel.
